# EUROPÄISCHE PATENTSCHRIFT

(11) **EP 0 983 440 B1**
(45) Veröffentlichungstag und Bekanntmachung des Hinweises auf die Patenterteilung: **30.01.2002**
(21) Anmeldenummer: 98929297.4
(22) Anmeldetag: 12.05.1998
(51) Int. Cl.: F04B 53/12, F04B 23/06

(54) **KOLBENMEMBRANPUMPE MIT DICHTUNGSLOSER KOLBEN-ZYLINDEREINHEIT**
RECIPROCATING DIAPHRAGM PUMP WITH PACKLESS PISTON-CYLINDER UNIT
POMPE A MEMBRANE A PISTON AVEC UNITE PISTON-CYLINDRE SANS GARNITURE

(30) Priorität: 21.05.1997 DE 29708906 U
(43) Veröffentlichungstag der Anmeldung: 08.03.2000
(73) Patentinhaber: Lang Apparatebau GmbH, 83309 Siegsdorf (DE)
(72) Erfinder: HUNKLINGER, Herbert, D-83324 Ruhpolding (DE); RUTZ, Klaus, D-83377 Vachendorf (DE)
(74) Vertreter: Wacker, Manfred, Dr.
(86) Internationale Anmeldenummer: EP9802766
(87) Internationale Veröffentlichungsnummer: WO9853208

(56) Entgegenhaltungen:
- EP-A- 0 129 187
- DE-A- 2 549 008
- FR-A- 2 370 877
- US-A- 3 495 544
- US-A- 3 602 613
- US-A- 4 572 056

## Beschreibung

Die Erfindung betrifft eine Abdichtung der Dosierkolben-Zylindereinheit von Kolbenmembranpumpen sowie eine Kolbenmembranpumpe zur Ansaugung und Abgabe eines flüssigen Dosiermediums mit einem Pumpeninnenraum und davon durch Eintauchen eines Dosierkolbens in eine im Pumpeninnenraum angeordnete Zylindereinheit abtrennbarem Kompressionsraum, wobei der Kompressionsraum eine Dosieröffnung für die Abgabe des Dosiermediums und der Pumpeninnenraum ein Saugventil für das Hereinfördern von Dosiermedium und ein Rücklaufventil für die Abgabe überschüssigen Dosiermediums aufweißt.

Die Genauigkeit der Dosierung mit Kolbenmembranpumpen hängt von der Exaktheit der Abdichtung des Dosierkolbens in der zugehörigen Zylindereinheit ab. Bei Verwendung mechanischer Dichtungselemente, beispielsweise von O-Ringen, ist es von Nachteil, daß die Dichtelemente verschleißen und damit die Dosiergenauigkeit abnimmt. Außerdem ist es häufig sehr schwierig und aufwendig, bei der Montage die für eine ausreichende Genauigkeit unabdingbaren engen Toleranzen einzuhalten.

In der europäischen Patentschrift EP-B-0 129 187 ist eine Kolbenmembranpumpe mit Vorförderung beschrieben. Bei dieser wird der Dosierkolben über einen gleitgelagerten Antriebskolben betätigt. Das Förder- oder Dosiermedium wird dem Dosierkolben mit Hilfe einer Membran vorgelegt. Dabei erfolgt die Abdichtung der Dosierkolben-Zylindereinheit mit O-Ringen als Dichtelement. Das System aus Dosierkolben, Dichtelementen und Hubeinstellschraube unterliegt dem Verschleiß und begrenzt die Standzeiten. Je höher die Anforderung an die Dosiergenauigkeit ist, um so kürzer kann ein solches System ohne Nachjustierung oder Ersatz der Dichtelemente eingesetzt werden.

Der Erfindung liegt das technische Problem zugrunde, bei einfachen Montageverhältnissen eine dauerhaft exakte Abdichtung der Dosierkolben-Zylindereinheit zu gewährleisten.

Bei einer Abdichtung der eingangs bezeichneten Art wird diese Aufgabe erfindungsgemäß dadurch gelöst, daß eine Dosierkolben-Zylindereinheit verwendet wird, die im Mikrometerbereich nahezu spielfrei ist und deren Abdichtung über eine hydrodynamische Spaltdichtung erfolgt.

Bei einer Kolbenmembranpumpe der eingangs bezeichneten Art wird diese Aufgabe erfindungsgemäß dadurch gelöst, daß der Dosierkolben im den Kompressionsraum ausbildenden Bereich des Zylinders mit Toleranz im Bereich von µm nahezu spielfrei geführt und die Dichtung eines zwischen Dosierkolben und Zylindert verbleibenden Spaltes als mittels des angesaugten Dosiermediums abdichtende, hydrodynamische Spaltdichtung ausgebildet ist.

Eine solche Abdichtung der Dosierkolben-Zylindereinheit von Kolbenmembranpumpen bzw. mit einer derartigen Abdichtung versehene Kolbenmembranpumpen haben den Vorteil, daß die hydrodynamische Spaltdichtung verschleißfrei arbeitet und damit im Hinblick auf die Abdichtung des Systems praktisch unbegrenzte Standzeiten erlaubt.

Von Vorteil ist es hierbei, wenn der Dosierkolben und der Zylinder aus Oxid-Keramik hergestellt sind, wie dies die Erfindung in Ausgestaltung vorsieht. Die Herstellung der Elementenpaarung Dosierkolben-Zylinder aus Oxid-Keramik hat den besonderen Vorteil, daß engste Toleranzen herstellungstechnich einfach darstellbar sind.

In Weiterbildung der Abdichtung und der Kolbenmembranpumpe sieht die Erfindung auch noch vor, daß der Dosierkolben über eine Kupplung schwimmend angesteuert bzw. bei der Kolbenmembranpumpe der Dosierkolben mittels einer Kupplung schwimmend mit einem Antriebskolben verbunden ist. Die schwimmende Ansteuerung des Dosierkolbens über eine Kupplung ermöglicht eine einfache Montage und gewährleistet einen problemlosen Einsatz der Dosierkolben-Zylindereinheit.

Die Erfindung ist nachstehend anhand einer einzigen Figur beispielhaft näher erläutert. Bei der in der Figur dargestellten Kolbenmembranpumpe ragt ein Antrieb mit einem Antriebskolben 5 seitlich in die Membranpumpe hinein. Zwischen zwei Pumpengehäuseteilen 12, 13 ist eine Membran 6 in einen Pumpeninnenraum 14 kreisförmig abdichtend angeordnet. Die Membran 6 ist peripher dicht eingespannt und erlaubt eine Hin- und Herbewegung durch den Antriebskolben 5 in dessen durch einen Doppelpfeil angedeuteten Bewegungsrichtungen. In Richtung vom Pumpeninnenraum 14 fort führt der Antriebskolben 5 mit daran angeordneter Membran 6 eine Hub-oder Saugbewegung (Saughub) und in Richtung auf den Pumpeninnenraum 14 zu eine Druckbewegung (Pumphub) aus.

In der Mitte der Kolbenmembranpumpe sind innerhalb des Pumpeninenraumes 14 ein Dosierkolben 1 und ein Zylinder 2 als zusammenwirkendes Elementenpaar angeordnet. insofern bilden der Dosierkolben 1 und der Zylinder 2 eine Dosierkolben-Zylindereinheit. Der Dosierkolben 1 ist über eine Kupplung 4 mit dem Antriebskolben 5 verbunden, so daß dessen Hub- und Druckbewegungen auf den Dosierkolben 1 übertragen werden. Der Zylinder 2 ist von einer Steuerbohrung 8 durchsetzt. Über ein Druckventil 9 wird eine der Membran 6 gegenüberliegende Dosieröffnung 11 der Kolbenmembranpumpe angesteuert. Weiterhin weist die Kolbenmembranpumpe auf gegenüberliegenden Seiten des Pumpeninnenraumes 14 ein Saugventil 7 und ein Rücklaufdruckventil 10 auf. Die Abdichtung des Spaltes 3 zwischen dem Dosierkolben 1 und dem Zylinder 2 erfolgt hydrodynamisch mittels des im Pumpeninnenraum 14 und in einem Kompressionsraum 15 befindlichen flüssigen Dosiermediums. Der Dosierkolben 1 ist in diesem, den Kompressionsraum 15 ausbildenden Bereich des Zylinders 2 mit im Bereich von µm (Mikrometerbereich) liegender Toleranz nahezu spielfrei geführt.

Die Kolbenmembrandosierpumpe funktioniert in der Weise, daß bei Bewegung der vom Antriebskolben 5 bewegten Membran in Richtung vom Pumpeninnenraum 14 fort (Saughub) Dosiermedium oder Produkt über das Saugventil 7 angesaugt wird und im Kompressionsraum 15 der Dosierkolben-Zylindereinheit 1, 2 ein Vakuum bzw. Unterdruck entsteht. Wird bei entsprechender Hubbewegung des Dosierkolbens 1 die Steuerbohrung 8 im Zylinder 2 freigegeben, strömt das durch die Hubbewegung der Membran 6 in den Pumpeninnenraum 14 vorgeförderte Produkt in diesen Kompressionsraum 15. Bei der Druckbewegung (Pumphub) des Antriebskolbens 5 mit Dosierkolben 1 in Richtung zur Dosieröffnung 11 hin, wird die Steuerbohrung 8 wieder verschlossen. Auf die dann im Kompressionsraum 15 eingeschlossene Flüssigkeit wird vom Dosierkolben 1 Druck ausgeübt, mit der Folge, daß das Druckventil 9 öffnet und flüssiges Dosiermedium durch die Dosieröffnung 11 dosiert wird. Gleichzeitig wird über das Rücklaufdruckventil 10 überschüssiges Produkt in einen mit der Kolbenmenbranpumpe in Wirkverbindung stehenden Ansaugbehälter zurückgefördert, wobei das Rücklaufdruckventil 10 aufgrund des von der Membran 6 auf das im Pumpeninnenraum 14 befindliche Dosiermedium ausgeübten Druckes öffnet.

Die den Dosierkolben 1 und den Antriebskolben 5 verbindende Kupplung 4 hat in Richtung des Antriebs- oder Membrankolbens 5 eine der entsprechenden Stirnfläche des Membrankolbens 5 angepaßte Form und verbindet den Dosierkolben 1 und den Antriebskolben 5 "schwimmend", so daß hier durch Einbau- und Fertigungstoleranzen, beispielsweise auch ein Mittenversatz in einfacher Weise ausgeglichen werden, was eine kostengünstige Fertigung ermöglicht, da die Vorgabe enger Toleranzen aufgrund der "schwimmenden" Verbindung vermieden wird.

## Patentansprüche

1. Dosierkolben-Zylindereinheit einer Kolbenmembranpumpe,
**dadurch gekennzeichnet,**
**daß** die Dosierkolben-Zylindereinheit (1, 2) im Mikrometerbereich (µm) nahezu spielfrei ist und deren Abdichtung über eine hydrodynamische Spaltdichtung erfolgt.

2. Dosierkolben-Zylindereinheit nach Anspruch 1,
**dadurch gekennzeichnet,**
**daß** die Elementenpaarung Dosierkolben-Zylinder (1, 2) aus Oxid-Keramik hergestellt ist.

3. Dosierkolben-Zylindereinheit nach Anspruch 1 oder 2,
**dadurch gekennzeichnet,**
**daß** der Dosierkolben (1) über eine Kupplung (4) schwimmend angesteuert ist.

4. Kolbenmembranpumpe zur Ansaugung und Abgabe eines flüssigen Dosiermediums mit einem Pumpeninnenraum (14) und davon durch Eintauchen eines Dosierkolbens (1) in einen im Pumpeninnenraum (14) angeordneten Zylinder (2) abtrennbarem Kompressionsraum (15), wobei der Kompressionsraum (15) eine Dosieröffnung (11) für die Abgabe des Dosiermediums und der Pumpeninnenraum (14) ein Saugventil (7) für das Hereinfördern von Dosiermedium und ein Rücklaufdruckventil (10) für die Abgabe überschüssigen Dosiermediums aufweist,
**dadurch gekennzeichnet,**
**daß** der Dosierkolben (1) im den Kompressionsraum (5) ausbildenden Bereich des Zylinders (2) mit Toleranz im Bereich von µm nahezu spielfrei geführt und die Dichtung eines zwischen Dosierkolben (1) und Zylinder (2) verbleibenden Spaltes (3) als mittels des angesaugten Dosiermediums abdichtende, hydrodynamische Spaltdichtung ausgebildet ist

5. Kolbenmembranpumpe nach Anspruch 4,
**dadurch gekennzeichnet,**
**daß** der Dosierkolben (1) und Zylinder (2) aus Oxid-Keramik hergestellt sind.

6. Kolbenmembranpumpe nach Anspruch 4 oder 5,
**dadurch gekennzeichnet,**
**daß** der Dosierkolben (1) mittels einer Kupplung (4) schwimmend mit einem Antriebskolben (5) verbunden ist.

## Claims

1. The sealing of the dosing piston/cylinder unit 1,2 of reciprocating diaphragm pumps, **characterized by** the use of a dosing piston/cylinder unit 1,2 which is guided substantially free from play in the micrometer (µm) range and is sealed by a hydrodynamic gap seal.

2. The sealing claimed in claim 1, **characterized in that** the dosing piston/cylinder pairing is made of oxide ceramic.

3. The sealing claimed in claim 1 or 2, **characterized in that** the dosing piston 1 is floatingly actuated by a coupling 4.

4. A reciprocating diaphragm pump for taking in and dosing a liquid product, comprising an inner pump chamber 14 and a compression chamber 15 designed to be separated therefrom by the entry of a dosing piston 1 into a cylinder 2 disposed in the inner pump chamber 14, the compression chamber 15 comprising a dosing opening 11 for the product and the inner pump chamber 14 comprising a suction valve 7 for the introduction of product and a return pressure valve 10 for returning surplus product, **characterized in that** the dosing piston 1 is guided substantially free from play with a tolerance in the µm range **in that** part of the cylinder 2 which forms the compression chamber 5 and **in that** the gap 3 remaining between the dosing piston 1 and the cylinder 2 is sealed by a hydrodynamic gap seal which seals by means of the product taken in by the pump.

5. A reciprocating diaphragm pump as claimed in claim 4, **characterized in that** the dosing piston 1 and the cylinder 2 are made of oxide ceramic.

6. A reciprocating diaphragm pump as claimed in claim 4 or 5, **characterized in that** the dosing piston 1 is floatingly connected to a drive piston 5 by a coupling 4.

## Revendications

1. Unité de cylindre-piston doseur d'une pompe à membrane et piston, **caractérisée en ce que** l'unité de cylindre-piston doseur (1, 2) est pratiquement sans jeu de l'ordre du micromètre (µm), et **en ce que** son étanchéité est réalisée grâce à un joint d'étanchéité hydrodynamique à labyrinthe.

2. Unité de cylindre-piston doseur selon la revendication 1, **caractérisée en ce que** la paire d'éléments cylindre-piston doseur (1, 2) est réalisée en céramique d'oxyde.

3. Unité de cylindre-piston doseur selon la revendication 1 ou 2, **caractérisée en ce que** le piston doseur (1) est commandé de manière flottante par l'intermédiaire d'un accouplement (4).

4. Pompe à membrane et piston pour l'aspiration et le refoulement d'un milieu liquide à doser, avec un espace intérieur (14) de pompe et une chambre de refoulement (15) qui peut être séparée de la chambre intérieure de pompe par enfoncement d'un piston doseur (1) dans un cylindre (2) disposé dans la chambre intérieure (14) de la pompe, la chambre de refoulement (15) présentant une ouverture de dosage (11) pour le refoulement du milieu à doser et la chambre intérieure (14) de la pompe présentant une soupape d'aspiration (7) pour l'introduction du milieu à doser et une soupape de retour de refoulement (10) pour le refoulement du milieu à doser en excès, **caractérisée en ce que** le piston doseur (1) est guidé pratiquement sans jeu dans la région du cylindre (2) qui forme la chambre de refoulement (5) avec une tolérance de l'ordre du µm, et l'étanchéité d'un interstice (3) qui reste entre le piston doseur (1) et le cylindre (2) est configurée comme joint d'étanchéité hydrodynamique à labyrinthe qui assure l'étanchéité au moyen du milieu à doser aspiré.

5. Pompe à membrane et piston, **caractérisée en ce que** le piston doseur (1) et le cylindre (2) sont réalisés en céramique d'oxyde.

6. Pompe à membrane et piston selon la revendication 4 ou 5, **caractérisé en ce que** le piston doseur (1) est relié de manière flottante à un piston d'entraînement (5) au moyen d'un accouplement (4).
